# FASCICULE DE BREVET EUROPEEN

(11) **EP 0 744 195 B1**
(45) Date de publication et mention de la délivrance du brevet: **06.09.2000**
(21) Numéro de dépôt: 96420163.6
(22) Date de dépôt: 06.05.1996
(51) Int. Cl.: A63C 5/07, A63C 9/00

(54) **Planche de glisse sur neige comportant une plate-forme de réception et de surélévation des fixations de la chaussure**
Snowboard mit Tragplatte zum Erhöhen der Skibindung
Snowboard with supportplate for raising the skibinding

(30) Priorité: 22.05.1995 FR 9506333
(43) Date de publication de la demande: 27.11.1996
(73) Titulaire: SKIS ROSSIGNOL S.A., F-38509 Voiron Cédex (FR)
(72) Inventeur: Bauvois, Jean, 38250 Villars de Lans (FR)
(74) Mandataire: Wind, Jacques

(56) Documents cités:
- EP-A- 0 490 044
- DE-A- 4 317 675
- DE-U- 8 527 150

## Description

La présente invention se rapporte à une planche de glisse sur neige, tel qu'un ski, un monoski, un surf, etc..., qui comporte, dans sa zone de patin, une plateforme de réception et de surélévation des fixations de la chaussure du skieur.

Il est connu de rapporter sur un ski une plateforme de surélévation des fixations de la chaussure, sous forme d'une plaque de surélévation qui est rapportée dans la zone de patin et sur la surface supérieure du ski par l'intermédiaire d'une couche de matériau ayant des propriétés d'amortissement, typiquement d'une couche de matériau visco-élastique.

Par "plateforme de surélévation", on entend une plateforme procurant une surélévation effective des fixations, et donc formée d'une plaque dont l'épaisseur totale, comprenant celle de la couche intermédiaire visco-élastique, est supérieure à 5 millimètres.

Ces plaques de surélévation sont maintenant nécessaires en raison de la diminution actuelle au niveau de la zone de patin, de la largeur des skis alpins modernes dont une conséquence est alors un risque de ripage du ski en virage serré, car la chaussure, qui déborde latéralement, vient alors toucher la neige à chaque prise de carre forte. Avec une surélévation suffisante, la chaussure ne risque pratiquement plus de venir frotter sur la neige à chaque inclinaison latérale importante du ski, et le ski peut donc être utilisé normalement, notamment en slalom.

Outre ces fonctions de surélévation de la chaussure et d'amortissement des vibrations, cette plaque surélévatrice a, ou peut avoir, d'intéressantes fonctions annexes :
. Elle a une fonction de débridage du ski.
   En effet, la butée avant et la talonnière du système de fixation viennent, pour maintenir la chaussure du skieur, exercer des poussées antagonistes sur la semelle rigide de la chaussure, ce qui a pour effet de cintrer et de rigidifier le ski,donc d'en modifier son comportement au cours de la pratique du ski.
   Cette tension due aux ressorts de la fixation vient exercer un moment de force qui, sans plaque intermédiaire, vient cintrer le ski. Dans ce cas, les fixations ont donc tendance à modifier les caractéristiques du ski, ce qui est très ennuyeux car le cambre du ski a été particulièrement étudié au stade de la conception de chaque ski par le producteur. Avec la plaque surélévatrice, ces efforts dûs aux fixations viennent alors s'exercer sur cette plaque qui est suffisamment rigide pour ne pas les retransmettre à la structure du ski.
. A contrario, elle peut, pour des skis polyvalents par exemple, être conçue pour, en position de repos, exercer une pré-tension à chaque bout par deux butées réglables par vis, générant ainsi un effet de réglage de la cambrure du ski en fonction du poids du skieur ou de son niveau technique.
. Elle peut aussi améliorer la précision du ski.

A titre d'état de la technique peuvent par exemple être cités les brevets US N° 3.260.532 et N° 2.550.002, ainsi que les documents FR-A-2.638.651 et EP-A-0.490.044.

La présente invention se propose, en particulier, d'améliorer la transmission des efforts entre la fixation, supportée par la plateforme, et les carres, ou les arêtes latérales, inférieures du ski ou autre planche de glisse sur neige. Elle propose en outre un ski à plateforme surélevée et à chants latéraux pour lequel le moyen de support de cette plateforme est réalisé simplement, et harmonieusement du fait qu'il se marie bien avec la structure même du ski, s'intégrant pratiquement à cette dernière tout en supprimant les effets parasites des éléments intermédiaires.

Elle se rapporte à cet effet à un ski, ou autre planche de glisse sur neige, comportant au moins :
- une semelle inférieure de glissement,
- un noyau bordé de part et d'autre dans ladite zone de réception des fixations, par des chants latéraux rigides et distincts du noyau, ces chants latéraux (6, 7) formant des éléments de support de ladite plateforme (9),
- une couche supérieure de protection et de décor, ces chants chants latéraux présentant chacun une ou plusieurs excroissances qui dépassent en hauteur du niveau supérieur de ladite couche supérieure de la planche de glisse et qui sont agencées pour constituer entièrement des pieds de support de ladite plateforme de réception et de surélévation des fixations de la chaussure.

L'invention sera bien comprise, et ses avantages et diverses caractéristiques ressortiront mieux, lors de la description suivante de quelques exemples non-limitatifs de réalisation, en référence au dessin schématique annexé dans lequel :
. Figure 1 est une vue en perspective éclatée, avec coupe partielle, de la zone de patin d'un ski selon l'invention, la plateforme n'étant pas encore rapportée sur le ski, et ce dernier étant un ski traditionnel.
. Figure 2 est une vue en perspective non éclatée, semblable à la figure 1, et montrant la plateforme définitivement rapportée sur le ski.
. Figure 3 est une vue en coupe selon la ligne brisée III-III de la figure 2.
. Figures 4 à 6 sont des vues respectivement semblables aux figures 1 à 3, et montrant une variante de réalisation de ce même ski.
. Figures 7 à 9 sont des vues respectivement semblables aux figures 1 à 3, et illustrant une autre forme de réalisation.
. Figures 10 et 11 sont respectivement une vue partielle en perspective éclatée et une vue latérale de la zone de patin d'un ski qui est une variante du ski selon les figures 7 à 9.
. Figures 12 et 13 sont toutes deux des vues semblables à la figure 11, et illustrant deux autres variantes du ski selon les figures 7 à 9.

En se reportant tout d'abord aux figures 1 à 3, il s'agit d'un ski traditionnel, dit à structure "sandwich", dont seule la zone de patin (c'est-à-dire la zone sensiblement médiane qui reçoit les fixations de la chaussure) est ici représentée.

La structure de ce ski traditionnel comporte classiquement :
. Une semelle de glissement 1 bordée de part et d'autre par des carres métalliques inférieures 2,3.
. Un élément inférieur de renfort 4.
. Un noyau massif 5 bordé de part et d'autre par des chants latéraux massifs 6 et 7.
. Un élément supérieur de renfort 24.
. Une couche supérieure de protection et de décor 8.

Une plaque ou plateforme rigide 9 est prévue pour recevoir les fixations de la chaussure, ces fixations n'étant pas représentées sur le dessin.

Cette plaque rigide 9 est centrée sur la zone de patin, dont elle occupe d'ailleurs la quasi-totalité.

Conformément à l'invention, les chants latéraux 6 et 7 présentent chacun, ici dans la zone de patin, deux excroissances, respectivement 10,11 et 12,13, qui dépassent en hauteur du niveau supérieur de la surface supérieure 14 du ski, et qui sont positionnées et conformées pour constituer les quatre pieds de support de la plaque ou plateforme rigide 9.

Comme on le voit sur le dessin, la couche supérieure 8 est localement interrompue pour laisser la place aux excroissances 10 à 13.

La plateforme 9 est, selon les figures 2 et 3, rapportée sur ces quatre pieds 10 à 13 par collage. Ce collage peut avantageusement être réalisé à l'aide d'une couche 15 de matière visco-élastique ou de matière élastique, ce qui permet d'améliorer la souplesse de la liaison ski-plateforme, ainsi que de constituer un élément d'amortissement des vibrations.

Il est à noter que la transmission, aux carres 2 et 3 et donc à la neige, des efforts exercés par la chaussure du skieur est ici excellente car les carres, les chants, et les pieds de la plateforme forment, de chaque côté du ski, un ensemble solidaire et pratiquement rigide.

En pratique, les excroissances 10 à 13 qui forment les quatre pieds de la plateforme 9 dépassent de quelques millimètres de la surface supérieure 14 du ski.

La réalisation selon ces figures 1 à 3 prévoit quatre pieds distincts 10 à 13 pour la plateforme 9. Ceci n'est pas limitatif et, à titre d'exemple, les figures 4 à 6 illustrent une réalisation semblable à celle qui vient d'être décrite, mais pour laquelle les chants 6 et 7 ne comportent chacun qu'une longue excroissance respective 16,17 qui remplace les deux pieds précédents, respectivement 10,11 et 12,13, en comblant l'espace longitudinal qui les sépare. La plaque 9 est alors supportée par deux pieds 16,17 au lieu de quatre, ces deux pieds étant simplement très allongés, d'une longueur ici voisine de celle de la plaque 9. Cette forme de réalisation a l'avantage de la simplicité, mais la réalisation précédente paraît néanmoins préférentielle car elle entraîne un bridage plus faible du ski.

Une variante de réalisation qui s'attache à réduire au maximum ce bridage du ski est représentée sur les figures 7 à 9.

Dans ce cas, la plaque ou plateforme 9 est prévue d'une seule pièce avec les excroissances 18,19 et des portions 6A,7A des chants 6,7 du ski.

La plaque 9 n'est portée par ces excroissances ou pieds 18,19 que par une de ses deux extrémités longitudinales 9A, l'autre extrémité 9B étant libre et étant en porte-à-faux, et reposant sur une cale 20 qui est insérée entre la face inférieure 9C de cette extrémité libre 9B et la surface supérieure 14 du ski.

Les parties restreintes 6A,7A des chants qui comportent les excroissances 18,19 se raccordent aux chants 6,7 par collage ou par tout autre moyen équivalent.

La cale 20 est préférentiellement en matière élastique, ou plutôt visco-élastique, ce qui lui laisse une grande liberté de mouvement et amenuise donc le bridage du ski tout en ayant un efficace effet d'amortissement des vibrations.

Cette cale 20 peut aussi être en matière semi-rigide, ou même rigide. Afin de ne pas brider la plateforme 9, et donc le ski, elle peut alors n'être fixée, par exemple collée, que par une seule de ses deux grandes faces, c'est-à-dire n'être fixée que soit seulement sur la face inférieure 9C de la plateforme, soit seulement sur la face supérieure 14 du ski. Elle peut aussi être fixée par ses deux grandes faces, mais par l'intermédiaire d'au moins une couche élastique ou visco-élastique sur les deux couches d'adhésivage.

A noter que la figure 7 est un éclaté réalisé pour la bonne compréhension, et non pas un éclaté de montage des éléments : il est bien évident que l'ensemble monobloc 9,18,19,6A,7A est posé dans le moule de fabrication avant que n'y soient posés les parties restantes 6,7 des chants ainsi que la couche de décor 8.

Dans la réalisation selon les figures 7 à 9, où le porte-à-faux 9B de la plateforme 9 est orienté vers l'avant du ski, la plateforme 9 est toujours centrée sur la zone de patin, de sorte que les portions de chant 7A et 6A, qui sont ici réalisées symétriques par rapport à leur excroissance unique 19 et 18, sont en fait décalées vers l'arrière du ski par rapport à cette zone de patin.

Ceci n'est nullement obligatoire, et les pièces 6A et 7A pourraient très bien être dissymétriques par rapport à leurs excroissances 18 et 19 pour rester ainsi, au moins en grande majorité, comprises dans la zone de patin.

En ce qui concerne la forme de réalisation illustrée aux figures 7 à 9, il n'est pas absolument indispensable que la plateforme 9 soit réalisée d'une seule pièce avec les portions de chant 6A,7A et leurs excroissances 18,19.

A ce propos, les figures 10 et 11 illustrent une variante de réalisation pour laquelle la plaque 9 est rapportée, par exemple par collage (éventuellement à l'aide d'une couche élastique ou visco-élastique 21) sur ces deux excroissances 18 et 19.

Pour plus de clarté, la partie avant du ski est indiquée par une flèche F sur la figure 11.

Bien d'autres variantes de réalisation de la forme d'exécution selon les figures 7 à 9 sont envisageables.

A ce sujet, la figure 12 montre une réalisation semblable à celle selon la figure 8, mais pour laquelle le porte-à-faux 9B de la plateforme 9 est orienté vers l'arrière du ski. Les portions de chant 6A et 7A sont alors décalées vers l'avant du ski par rapport à la zone de patin qui contient la plateforme 9.

Selon la figure 13, l'ensemble monobloc 7A,6A,18,19,9 est réalisé totalement symétrique, longitudinalement, par rapport aux excroissances 18,19 de sorte que cet ensemble monobloc est centré sur la zone de patin et que la plateforme 9, qui est elle-aussi symétrique longitudinalement par rapport aux excroissances 18 et 19, se compose de deux parties en porte-à-faux et de mêmes dimensions : une partie 9D dirigée vers l'avant du ski et une partie 9E dirigée vers l'arrière du ski.

Pour la réalisation selon cette figure 13, on pourra assez facilement ne pas prévoir de cales de soutien, semblables à la cale 20 de la figure 8, entre les parties en porte-à-faux 9D,9E et la surface supérieure du ski, de telles cales pouvant de toute façon toujours être rajoutées par le détaillant si le skieur le désire.

Comme il va de soi, l'invention n'est pas limitée aux exemples de réalisation qui viennent d'être décrits. C'est ainsi par exemple que les excroissances des chants du ski ou autre planche de glisse sur neige, peuvent être dissymétriques, d'un chant à l'autre, par rapport au plan longitudinal médian du ski, c'est-à-dire par rapport au plan orthogonal à la semelle de glissement et passant par l'axe longitudinal médian du ski. En particulier, afin de débrider le ski en flexion, il pourrait être prévu moins d'excroissances, donc moins de pieds pour la plateforme, ou moins de longueur d'excroissance, du côté intérieur du ski lorsque les deux skis sont chaussés aux pieds du skieur que de l'autre côté (ou côté extérieur).

C'est ainsi également que la plateforme 9 pourrait être elle-même l'embase, classiquement réalisée sous forme de glissière, de la fixation de la chaussure, cette plateforme et glissière recevant donc le corps de la butée avant et/ou de la talonnière.

On sait en effet qu'une fixation traditionnelle comporte généralement une embase formant glissière, et donc à section en forme de "U fermé", cette embase permettant, par glissement, au corps de la fixation (butée avant et/ou talonnière) de se déplacer longitudinalement vers l'avant ou vers l'arrière pour en particulier régler la fixation en fonction de la pointure de la chaussure du skieur. Selon cette particularité de l'invention, c'est donc cette plateforme de surélévation 9 qui sert également de glissière.

La planche de glisse considérée n'est pas obligatoirement munie de carres métalliques. Il pourrait très bien s'agir d'une planche de glisse ne possédant pas de carres sur ses arêtes latérales inférieures, comme c'est le cas actuellement pour une grande majorité des skis de fond.

## Revendications

1. Ski, ou autre planche de glisse sur neige, comportant, dans sa zone de réception des fixations, une plateforme rigide (9) de réception et de surélévation des fixations de la chaussure, la structure de ce ski, ou autre planche de glisse sur neige, comportant au moins :
. une semelle inférieure de glissement (1)
. un noyau (5) bordé, de part et d'autre dans ladite zone de réception des fixations, par des chants latéraux rigides (6,7) et distincts du noyau, ces chants latéraux (6, 7) formant des éléments de support de ladite plateforme (9)
. une couche supérieure (8) de protection et de décor, ces chants latéraux (6,7) présentant chacun une ou plusieurs excroissances (10,11,12,13) qui dépassent en hauteur du niveau supérieur de ladite couche supérieure (8) de la planche de glisse et qui sont agencées pour constituer entièrement des pieds de support de ladite plateforme (9) de réception et de surélévation des fixations de la chaussure.

2. Planche de glisse sur neige selon la revendication 1, caractérisée en ce que ladite plateforme (9) est rapportée sur lesdites excroissances (10,11,12,13).

3. Planche de glisse sur neige selon la revendication 2, caractérisée en ce que la plateforme (9) est rapportée sur ces excroissances (10,11,12,13) par l'intermédiaire d'une couche de matière élastique ou visco-élastique (15).

4. Planche de glisse sur neige selon la revendication 1, caractérisée en ce que la plateforme (9) est d'une seule pièce avec lesdites excroissances (18,19) et au moins une portion (6A,7A) des chants du ski.

5. Planche de glisse sur neige selon l'une des revendications 1 à 4, caractérisée en ce qu'elle ne comporte, pour chaque chant (6,7), qu'une seule excroissance (16,17 ; 18,19) de support de la plateforme (9).

6. Planche de glisse sur neige selon la revendication 5, caractérisée en ce que la plateforme (9) est totalement en porte-à-faux par rapport à ces deux uniques excroissances (18,19).

7. Planche de glisse sur neige selon la revendication 6, caractérisée en ce que cette plateforme (9) est, longitudinalement, totalement positionnée d'un seul côté de ces deux excroissances (18,19), et en ce qu'une câle (20) est prévue entre l'extrémité du porte-à-faux et la surface supérieure (14) de la planche de glisse afin de soutenir ce porte-à-faux.

8. Planche de glisse sur neige selon la revendication 7, caractérisée en ce que cette cale (20) n'est fixée, afin de ne pas brider la plateforme (9), que sur une seule de ses deux grandes faces.

9. Planche de glisse sur neige selon l'une des revendications 7 ou 8, caractérisée en ce que cette câle (20) est fixée, par une et/ou l'autre de ses deux grandes faces, à l'aide d'au moins une couche élastique ou visco-élastique.

10. Planche de glisse sur neige selon l'une des revendications 1 à 9, caractérisée en ce que ladite plateforme (9) est conformée pour constituer la glissière destinée à recevoir le corps de la butée et/ou de la talonnière de la fixation de la chaussure.

11. Planche de glisse sur neige selon l'une des revendications 1 à 10, caractérisée en ce que lesdites excroissances sont dissymétriques, d'un chant à l'autre, par rapport au plan longitudinal médian de la planche de glisse.

12. Ski selon la revendication 11, caractérisé en ce qu'il comporte moins d'excroissances, ou moins de longueur d'excroissance, formant des pieds pour la plateforme (9), du côté intérieur du ski lorsque les deux skis sont chaussés aux pieds du skieur que de l'autre côté.

13. Planche de glisse sur neige selon l'une des revendications 1 à 12, caractérisée en ce que la couche supérieure (8) de cette planche de glisse est interrompue localement pour laisser la place auxdites excroissances (10-13).

## Patentansprüche

1. Schi oder anderes Schneegleitbrett, umfassend im zur Aufnahme von Bindungsbacken bestimmten Bereich eine starre Plattform (9) zur Aufnahme und Erhöhung der Bindungsbacken für den Schuh, wobei die Konstruktion des Schis oder anderen Schneegleitbretts mindestens umfaßt:
- einen unteren Gleitbelag (1);
- einen Kern (5), der in dem Bindungsbackenaufnahmebereich beidseits von starren und sich von dem Kern unterscheidenden seitlichen Leisten (6, 7) begrenzt ist, wobei die seitlichen Leisten (6, 7) Stützelemente für die Plattform (9) bilden;
- eine obere Schutz- und Dekorschicht (8);
wobei die seitlichen Leisten (6, 7) jeweils einen oder mehrere Vorsprünge (10, 11, 12, 13) aufweisen, die nach oben über die obere Begrenzung der oberen Schicht (8) des Gleitbretts vorstehen und die so angeordnet sind, daß sie in ihrer Gesamtheit Stützfüße für die Plattform (9) zur Aufnahme und Erhöhung der Bindungsbacken für den Schuh bilden.

2. Schneegleitbrett nach Anspruch 1, dadurch gekennzeichnet, daß die Plattform (9) auf die Vorsprünge (10, 11, 12, 13) aufgesetzt ist.

3. Schneegleitbrett nach Anspruch 2, dadurch gekennzeichnet, daß die Plattform (9) über eine Schicht (15) aus elastischem oder viskoelastischem Material auf die Vorsprünge (10, 11, 12, 13) aufgesetzt ist.

4. Schneegleitbrett nach Anspruch 1, dadurch gekennzeichnet, daß die Plattform (9) einstückig mit den Vorsprüngen (18, 19) und mit mindestens einem Bereich (6A, 7A) der Leisten des Schis ist.

5. Schneegleitbrett nach einem der Ansprüche 1 bis 4, dadurch gekennzeichnet, daß es pro Leiste (6, 7) nur einen einzigen Vorsprung (16, 17; 18, 19) zum Stützen der Plattform (9) aufweist.

6. Schneegleitbrett nach Anspruch 5, dadurch gekennzeichnet, daß die Plattform (9) in ihrer Gesamtheit über die beiden einzigen Vorsprüngen (18, 19) übersteht.

7. Schneegleitbrett nach Anspruch 6, dadurch gekennzeichnet, daß die Plattform (9) in Längsrichtung in ihrer Gesamtheit auf einer Seite der beiden Vorsprünge (18, 19) angeordnet ist und daß zwischen dem Ende des Vorsprungs und der Oberseite (14) des Gleitbretts ein Klotz (20) liegt, um den Überstand zu stützen.

8. Schneegleitbrett nach Anspruch 7, dadurch gekennzeichnet, daß der Klotz (20) nur an einer seiner beiden Großflächen befestigt ist, um die Plattform (9) spannungsfrei zu halten.

9. Schneegleitbrett nach Anspruch 7 oder 8, dadurch gekennzeichnet, daß der Klotz (20) über die eine und/ oder die andere seiner beiden Großflächen mittels mindestens einer elastischen oder viskoelastischen Schicht befestigt ist.

10. Schneegleitbrett nach einem der Ansprüche 1 bis 9, dadurch gekennzeichnet, daß die Plattform (9) die Laufschiene zur Aufnahme des Körpers des Vorder- und/oder des Hinterbackens der Bindung für den Schuh bildet.

11. Schneegleitbrett nach einem der Ansprüche 1 bis 10, dadurch gekennzeichnet, daß die Vorsprünge einer Leiste gegenüber denen der anderen Leiste bezüglich der Längsmittelebene des Gleitbretts asymmetrisch sind.

12. Schi nach Anspruch 11, dadurch gekennzeichnet, daß er, wenn die beiden Schi an den Füßen des Schifahrers angeschnallt sind, zumindest an der Innenseite des Schis weniger oder kürzere, Füße für die Plattform (9) bildende Vorsprünge aufweist als an der anderen Seite.

13. Schneegleitbrett nach einem der Ansprüche 1 bis 12, dadurch gekennzeichnet, daß die obere Schicht (8) des Gleitbretts lokal ausgespart ist, um Platz für die Vorsprünge (10 bis 13) zu lassen.

## Claims

1. Ski, or other board for snow sliding, comprising, in its binding mounting region, a rigid platform (9) for receiving and elevating the bindings of the boot, the structure of this ski, or other board for snow sliding, comprising at least:
- a lower sole (1) for slide,
- a core (5) bordered on either side in said binding mounting region, by rigid lateral edges (6, 7) distinct from the core, these lateral edges (6, 7) forming elements for supporting said platform (9),
- an upper layer (8) for protection and decoration,
these lateral edges (6, 7) each presenting one or more projections (10, 11, 12, 13) which project upwardly beyond from the upper level of said upper layer (8) of the slide board and which are arranged to entirely constitute feet for supporting said platform (9) for receiving and elevating the bindings of the boot.

2. Board for snow sliding according to Claim 1, characterized in that said platform (9) is fitted on said projections (10, 11, 12, 13).

3. Board for snow sliding according to Claim 2, characterized in that the platform (9) is fitted on these projections (10, 11, 12, 13) via a layer (15) of elastic or visco-elastic material.

4. Board for snow sliding according to Claim 1, characterized in that the platform (9) is integral with said projections (18, 19) and at least a portion (6A, 7A) of the edges of the ski.

5. Board for snow sliding according to one of Claims 1 to 4, characterized in that it comprises, for each edge (6, 7), only one projection (16, 17; 18, 19) for supporting the platform (9).

6. Board for snow sliding according to Claim 5, characterized in that the platform (9) is completely in overhang with respect to these two single projections (18, 19).

7. Board for snow sliding according to Claim 6, characterized in that this platform (9) is, longitudinally, completely positioned on one side of these two projections (18, 19), and in that a shim (20) is provided between the end of the overhang and the upper surface (14) of the slide board, in order to support this overhang.

8. Board for snow sliding according to Claim 7, characterized in that, in order not to bind the platform (9), this shim (20) is fastened only on one of its two large faces.

9. Board for snow sliding according to one of Claims 7 or 8, characterized in that this shim (20) is fastened, by one and/or the other of its two large faces, with the aid of at least one elastic or visco-elastic layer.

10. Board for snow sliding according to one of Claims 1 to 9, characterized in that said platform (9) is shaped to constitute the slideway intended to receive the body of the toe part and/or of the heel part of the boot binding.

11. Board for snow sliding according to one of Claims 1 to 10, characterized in that said projections are dissymmetrical, from one edge to the other, with respect to the median longitudinal plane of the slide board.

12. Ski according to Claim 11, characterized in that it comprises fewer projections, or less projection length, forming feet for the platform (9), on the inner side of the ski when the two skis are putted on the skier's feet, than on the other side.

13. Board for snow sliding according to one of Claims 1 to 12, characterized in that the upper layer (8) of this board for slide is cutted locally to allow room for said projections (10-13).
